# FASCICULE DE BREVET EUROPEEN

(11) **EP 0 753 625 B1**
(45) Date de publication et mention de la délivrance du brevet: **05.01.2000**
(21) Numéro de dépôt: 95201923.0
(22) Date de dépôt: 13.07.1995
(51) Int. Cl.: E01B 25/26

(54) **Dispositif de déviation à commande pneumatique pour ligne de transport aérien par chariots**
Pneumatikgetriebene Abweicheinrichtung für eine Transportwagenhängebahn
Pneumatic actuated deviation apparatus for aerial trolley transport track

(43) Date de publication de la demande: 15.01.1997
(73) Titulaire: TORRI S.p.A., 36040 Torri di Quartesolo (Vicenza) (IT)
(72) Inventeur: Gastaldello, Giuliano, I-36100 Vicenza (IT)
(74) Mandataire: Martin, Didier Roland Valéry

(56) Documents cités:
- DE-U- 8 808 593
- FR-A- 1 248 112
- FR-A- 2 129 119
- SU-A- 1 381 016
- US-A- 4 094 252

## Description

La présente invention a pour objet un dispositif de déviation à commande pneumatique destiné à être appliqué à une ligne de transport aérien par charrots de type quelconque, qui peut être utilisé, par exemple, dans des magasins pour le transport de marchandises de différents types qui exigent de grands espaces de circulation, quelquefois dépourvus de chauffage en hiver ou également d'éclairage, l'installation pouvant être entièrement automatisée et pouvant par conséquent ne pas comporter de personnel de service à l'intérieur.

Le dispositif est apte à permettre de dévier des chariots de la ligne principale de transport vers des lignes déviées, par exemple suivant la direction transversale du magasin, de façon à disposer de la possibilité de charger et décharger lesdites lignes de stockage en fonction des besoins du services.

Le document FR-A-2129119 décrit un dispositif de déviation pour ligne de transport aérien comprenant une aiguille qui peut tourner avec une amplitude angulaire de 180° de manière à pouvoir se placer dans une première position dans laquelle une portion de voie rectiligne de ladite aiguille établit la liaison entre deux portions alignées d'une voie principale et une deuxième position orientée à 180° dans la quelle une portion de voie courbe de ladite aiguille établit la liaison entre une portion de voie principale et une portion courbe d'une voie de déviation.

Le dispositif de commande suivant l'invention est défini à la revendication 1 et aux revendications dépendantes.

En fait il comprend un vérin pneumatique actionné par l'intermédiaire d'une électro-vanne convenablement disposée, et un dispositif à came apte à faire tourner d'un angle de 180° un corps conformé à la manière d'une aiguille qui, dans une première position, constitue un segment de guidage rectiligne propre à amener les chariots à poursuivre leur mouvement sur la ligne principale de transport, tandis que dans une deuxième position, tournée de 180° par rapport à la précédente, elle donne naissance à un segment de voie incurvé qui dévie les chariots sur une ligne perpendiculaire à la ligne principale, où les chariots sont stockés, conjointement avec leur charge.

Le mécanisme qui commande la rotation de l'aiguille est constitué par un cylindre en métal coaxial à ladite aiguille et à la ligne principale, rendu solidaire de l'aiguille par un élément à goupilles.

Dans ce cylindre est ménagée une entaille à profil hélicoïdal, dont la longueur est propre à permettre à un doigt qui coulisse dans ladite entaille de faire tourner l'aiguille pour lui faire affecter les deux positions indiquées plus haut.

On conçoit que le doigt guidé dans l'entaille en hélice transforme le mouvement horizontal en un mouvement de rotation sur un angle de rotation de 180°.

La commande du mouvement de translation du doigt est assurée par un vérin pneumatique à double effet, avec guidage par une glissière rectiligne prévue dans ce but.

En résumé :
- l'aiguillage est normalement fermé, pour permettre la continuation du mouvement du chariot sur la ligne principale ;
- sous l'effet de l'envoi d'air comprimé dans le cylindre du vérin pneumatique, se produit la sortie du piston. La sortie du piston fait coulisser le cylindre muni du doigt ; ce dernier coulisse dans l'entaille en hélice, en provoquant la rotation de l'aiguille.

En alimentant le vérin pneumatique par l'autre extrémité, on obtient la rotation inverse de l'aiguille.

L'indice de fiabilité mécanique du dispositif décrit ci-dessus est supérieur à 98%. Toutefois, il convient de tenir compte que tout défaut d'actionnement entraîne :
- la perte de la maîtrise du chariot sortant,
- la rupture du chariot,
si bien qu'on a prévu un système de contrôle qui est en mesure d'arrêter le mouvement lorsque l'aiguille n'a pas été positionnée correctement.

L'invention sera maintenant décrite ci-après de façon plus détaillée en regard des dessins annexés, dans lesquels :
Fig. 1 est une vue par l'avant du dispositif de déviation représenté à la position droite ;
Fig. 2 est une coupe verticale partielle, selon le plan II-II de fig. 1 ;
Fig. 3 est une vue en plan du dispositif en position de continuation rectiligne du déplacement du chariot ;
Fig. 4 représente le dispositif en position déviée.

Comme on peut le voir en fig. 1, la voie 1, qui a sensiblement une forme semi-cylindrique dans la surface de passage des chariots, est munie d'un vérin pneumatique de commande 2 et d'une aiguille de déviation 3 qui dans sa position rectiligne définit une ligne continue avec la portion de voie 4, orientée dans son prolongement.

L'aiguille 3 peut tourner de 180° suivant son axe longitudinal, en se plaçant alors dans la position représentée en fig. 4, où la portion de voie semi-cylindrique forme une courbe qui se continue par la portion de voie courbe 5, reliée à la voie de stationnement non représentée, disposée dans une direction perpendiculaire à la voie longitudinale 1.

La manoeuvre en rotation de l'aiguille 3 est commandée par un doigt 11 solidaire du piston 12 qui émerge du cylindre du vérin 2 ; ce doigt coulisse dans une entaille hélicoïdale 13 ménagée sur le tronçon 14 de la voie qui est solidaire de l'aiguille 3.

De cette façon, le bras-support de chariot 6, muni d'une roue de forme bi-conique 7 dont le profil est dessiné en trait interrompu en fig. 3 et 4, lequel bras-support est relié par une barre 10 à un second bras-support 6', permet d'amener le chariot à la position représentée en fig. 4, en déviant de cette façon le chariot avec les objets transportés par ce dernier vers la voie de stationnement ou de déviation disposée à 90° par rapport à la voie principale 1 d'alimentation du magasin.

On a prévu un système de contrôle constitué par deux capteurs 8 et 9 (fig. 3 et 4) qui signalent la position de l'aiguille 3, l'un de ces capteurs étant en mesure de détecter la position de 0°, l'autre la position de 180°.

Ce contrôle possède donc une fiabilité absolue, puisque les capteurs précités détectent ainsi les positions erronées et dangereuses pour l'intégrité du chariot.

Il convient de préciser que la vérification de la position de l'aiguille se produit sur l'élément solidaire de l'aiguille elle-même et non pas sur des mécanismes ou leviers qui commandent son mouvement.

En outre, il est prévu qu'un capteur monté en amont du dispositif, et qui est toujours connecté au dispositif électronique, contrôle, avant l'activation de l'ensemble, qu'il n'y a pas un chariot en transit. Pour plus de sécurité, on prévoit aussi la possibilité d'insérer à la sortie une cellule photo-électrique qui contrôle la présence d'un chariot.

Une centrale locale appropriée, non représentée, qui fonctionne avec des modalités semi-automatiques ou même automatiques, traduit et contrôle les signaux qui proviennent des capteurs et décide, sur la base de la réponse de ceux-ci, si l'on doit ou non arrêter l'installation, avec signalisation éventuelle par une alarme correspondante.

## Revendications

1. Dispositif de déviation pour ligne de transport aérien par chariots, applicable à des réseaux de transport comprenant une voie principale d'alimentation de chariots et des voies transversales de stationnement ou de déviation pour des objets à introduire dans un magasin, caractérisé en ce qu'il comprend une aiguille (3) qui peut tourner avec une amplitude angulaire de 180°, de manière à pouvoir se placer dans une première position dans laquelle une portion de voie rectiligne de ladite aiguille établit la liaison entre deux portions alignées (1, 4) de voie principale, et une deuxième position orientée à 180°, dans la quelle une portion de voie courbe de ladite aiguille établit la liaison avec une voie transversale perpendiculaire à la voie principale, et en ce que ladite aiguille (3) est commandée par un dispositif à came comprenant un doigt (11) qui, étant solidaire d'un piston (12) qui émerge du cylindre d'un vérin pneumatique (2), est monté de façon coulissante dans une entaille (13) d'un tronçon de voie (14) solidaire de l'aiguille et adjacent à la voie principale d'alimentation.

2. Dispositif selon la revendication 1, caractérisé en ce que le mécanisme (2, 12, 14) qui commande la rotation de l'aiguille (3) est coaxial à la ligne principale de transport (1).

3. Dispositif selon les revendications 1 où 2, caractérisé en ce que l'entaille (13) du tronçon (14) est à profil hélicoïdal.

4. Dispositif selon l'une quelconque des revendications précédentes, caractérisé en ce que le vérin (2) est préférablement équipé d'un dispositif de contrôle électronique par ordinateur, connecté à une centrale disposée en dehors de l'installation.

5. Dispositif selon la revendication 4, caractérisé en ce que des capteurs (8,9) commandent le correct positionnement de l'aiguille (3) en décidant, sur la base de leur réponse, d'arrêter ou non l'installation, avec éventuelle signalisation par alarme.

6. Dispositif selon la revendication 5, caractérisé en ce qu'un capteur connecté à un système de sécurité, vérifie avant l'activation de l'aiguillage l'éventuelle présence d'un chariot en transit, en bloquant la commande de la rotation de l'aiguille (3) afin d'éviter tout incident sur ce chariot.

## Claims

1. Truck-switching device for elevated truck monorail transportation system, applicable to tracks networks comprising a main track for feeding trucks and transverse tracks for parking or truck-switching objects storable in a storeroom, characterised in that it comprises a switching member (3) which can rotate by an angle of 180° in such a manner to move in a first position wherein a straight portion of said switching member establishes a the connection between two aligned portions (1, 4) of main track, and in a second position rotated by 180° wherein a curved portion of said switch member establishes the connection with a transverse track normal to the main track, and in that said switch member (3) is acted upon by a cam device including a bolt (11) attached to a piston (12) extending from a cylinder of a pneumatic jack (2), which bolt is slidingly mounted within a groove (13) of a track portion (14) unitary with the switch member and adjacent to the main feeding track.

2. Device according to claim 1, characterised in that the mechanism actuating the rotation of the switch member (3) is coaxial to the main transportation track (1).

3. Device according to claim 1 or 2, characterised in that the groove (13) of the track portion (14) has a helical profile.

4. Device according to any preceding claims, characterised in that the jack (2) is preferably provided with an electronic computerised control device connected to a central unit external to the installation.

5. Device according to claim 4, characterised in that sensors (8, 9) are provided to control the correct positioning of the switch member (3) thereby deciding, upon response thereof, to stop or not the installation, optionally with a warning signal.

6. Device according to claim 5, characterised in that a sensor connected to a safety system verifies before activation of the switch member the presence of a transient truck, thereby locking the rotation actuation of the switch member (3) in order to prevent any accident for said truck.

## Patentansprüche

1. Umlenkeinrichtung für eine Transportwagenhängebahn zur Verwendung in Transportnetzen mit einem Hauptgleis zur Versorgung der Transportwagen und Nebengleisen zum Abstellen oder Umleiten zum Einführen von Gegenständen in ein Lager,
**dadurch gekennzeichnet, daß**
ein Stift (3) vorgesehen ist, der mit einer Winkelamplitude von 180° drehen kann, um sich in eine erste Position bringen zu können, in welcher ein Abschnitt des geraden Gleises dieses Stifts eine Verbindung herstellt zwischen zwei in einer Richtung liegenden Abschnitten des Hauptgleises, und einer um 180° abweichenden zweiten Position, in welcher ein Abschnitt des kurvigen Gleises dieses Stifts eine Verbindung herstellt zwischen einem quer angeordneten Nebengleis und dem Hauptgleis, und wobei diese Nadel (3) gesteuert wird mit einer Nockenvorrichtung mit einem Zeiger (11), der mit einem Kolben (12) verbunden ist, der vom Zylinder einer Pneumatikeinheit (2) betätigt wird und gleitend in einer Führung (13) eines mit dem Stift einteiligen Stücks des Gleises (14) und nahe zum Hauptgleis zur Versorgung montiert ist.

2. Einrichtung gemäß Anspruch 1, dadurch gekennzeichnet, daß der Mechanismus (2, 12, 14), der die Drehung des Stifts (3) steuert, koaxial ist zur Haupttransportlinie (1).

3. Einrichtung gemäß den Ansprüchen 1 oder 2, dadurch gekennzeichnet, daß die Führung (13) des Stücks (14) ein spiralförmiges Profil aufweist.

4. Einrichtung gemäß einem der vorhergehenden Ansprüche, dadurch gekennzeichnet, daß die Einheit (2) vorzugsweise mit einer elektronischen Steuereinrichtung per Computer ausgestattet ist, der an eine Zentrale angeschlossen ist, die außerhalb der Einrichtung angeordnet ist.

5. Einrichtung gemäß Anspruch 4, dadurch gekennzeichnet, daß Meßwertaufnehmer (8, 9) die richtige Stellung des Stifts (3) steuern und auf der Grundlage von deren Angaben entschieden wird, die Einrichtung zu stoppen oder nicht mit möglichen Alarmsignalen.

6. Einrichtung gemäß Anspruch 5, dadurch gekennzeichnet, daß ein mit einem Sicherheitssystem verbundener Meßwertaufnehmer vor der Betätigung des Stifts feststellt, ob sich möglicherweise ein Transporthänger im Durchgang befindet und die Steuerung der Drehung des Stifts (3) blockiert, um jeglichen Unfall mit diesem Transporthänger zu vermeiden.
